# EUROPÄISCHE PATENTSCHRIFT

(11) **EP 0 808 085 B1**
(45) Veröffentlichungstag und Bekanntmachung des Hinweises auf die Patenterteilung: **21.11.2001**
(21) Anmeldenummer: 97107207.9
(22) Anmeldetag: 30.04.1997
(51) Int. Cl.: H05B 41/28, H02M 1/12

(54) **Hochfrequenzbetriebsschaltung für eine Niederdruckentladungslampe mit verbesserter elektromagnetischer Verträglichkeit**
High frequency operating circuit with improved electromagnetic compatibility for low pressure discharge lamps
Alimentation à haute fréquence pour une lampe à décharge basse pression avec une compatibilité électromagnétique accrue

(30) Priorität: 15.05.1996 DE 19619581
(43) Veröffentlichungstag der Anmeldung: 19.11.1997
(73) Patentinhaber: Patent-Treuhand-Gesellschaft für elektrische Glühlampen mbH, 81543 München (DE)
(72) Erfinder: Franck, Felix, Dr., 80333 München (DE)

(56) Entgegenhaltungen:
- EP-A- 0 253 224
- WO-A-96/07297

## Beschreibung

Die vorliegende Erfindung betrifft eine Betriebsschaltung für eine oder mehrere Entladungslampen, die mit einer Hochfrequenzleistung betrieben werden sollen. Der Hochfrequenzbetrieb von Entladungslampen hat neben der Vermeidung einer netzfrequenten Modulation des abgestrahlten Lichtes bei Netzbetrieb den Vorteil einer deutlichen Wirkungsgradsteigerung der Lampe. Für eine Einführung in den grundsätzlichen Schaltungsaufbau entsprechender Vorschaltgeräte wird verwiesen auf C. H. Sturm und E. Klein "Betriebsgeräte und Schaltungen für elektrische Lampen", 6. Auflage 1992, Siemens AG, insbesondere Seiten 121 bis 137, sowie auf W. Hirschmann "Elektronikschaltungen", 1982, Siemens AG, Seiten 147 und 148.

Die Erfindung geht aus von einer Schaltung zum hochfrequenten Betrieb zumindest einer Entladungslampe gemäß dem Oberbegriff des Anspruchs 1.

Eine Schaltung der genannten Art zeigt die EP 0 253 224 B1, von der die Erfindung abgegrenzt ist.

Diese Schaltung aus dem Stand der Technik weist über die genannten Komponenten hinaus einen zur Lampe direkt parallel geschalteten Resonanzkondensator für die Lampenzündung sowie einen zwischen den Mittenabgriff des Gegentaktfrequenzgenerators und den Mittenabgriff zwischen den Dioden eines der Pumpzweige geschalteten Kondensator auf (dort mit C6 bzw. C7 bezeichnet). Fig. 1 zeigt den entsprechenden Schaltungsaufbau, wobei die obigen Kondensatoren dort mit C6 bzw. CT2 bezeichnet sind. Die Bezeichnung der übrigen Komponenten entspricht den Bezugszeichen im Oberbegriff des Anspruchs 1. Zur weiteren Beschreibung dieser Schaltung wird auf die weiter unten folgende Beschreibung der Erfindung verwiesen, deren in Fig. 2 gezeigtes Ausführungsbeispiel auf der in Fig. 1 gezeigten Schaltung aufbaut.

Elektronische Vorschaltgeräte für mit Hochfrequenz betriebene Lampen zeigen generell hochfrequente Rückkopplungen auf das Netz (bei Netzbetrieb) oder eine andere Spannungsquelle sowie eine hochfrequente elektromagnetische Abstrahlung. Die Empfindlichkeit anderer elektronischer Einrichtungen und die wachsende Dichte solcher Einrichtungen in der unmittelbaren Betriebsumgebung elektronischer Vorschaltgeräte für Lampen stellen jedoch ständig steigende Anforderungen an die elektromagnetische Verträglichkeit eines elektronischen Vorschaltgeräts als potentieller Hochfrequenzstörungsquelle. Es wird verwiesen auf C.H. Sturm und E. Klein (a.a.O., S.122 ff).

Der Erfindung liegt das technische Problem zugrunde, die Betriebseigenschaften der Schaltung aus dem Stand der Technik unter besonderer Berücksichtigung der elektromagnetischen Verträglichkeit weiter zu verbessern.

Dieses Problem wird gelöst durch eine Schaltung der im Oberbegriff des Anspruchs 1 beschriebenen Art, die dadurch gekennzeichnet ist,
dass zwischen dem Anschlusspunkt zwischen den zwei Dioden und einem der Außenabgriffe des Gegentaktfrequenzgenerators ein Trapezkondensator vorgesehen ist und somit
der oder die Pumpkondensatoren des oder der Pumpzweige die einzigen rein kapazitiv belastend an dem Mittenabgriff des Gegentaktfrequenzgenerators und/oder an der Verbindung zwischen der Resonanzinduktivität und der ersten Lampenelektrode angeschlossenen Kondensatoren sind.

Ein - wie oben beschrieben - hinter den Pumpkondensator geschalteter Trapezkondensator hat den Vorteil, dass der Gegentaktfrequenzgenerator statt mit einer Parallelschaltung mit einer Reihenschaltung aus Pumpkondensator und Trapezkondensator kapazitiv belastet ist. Die Schaltentlastung der Transistoren des Gegentaktfrequenzgenerators ist nämlich umso schwerer zu erreichen, je größer die direkt an seinem Mittenabgriff angeschlossene Kapazität ist.

Wenn also gleichzeitig mit der obigen Trapezkondensatorschaltung der konventionelle parallelgeschaltete Trapezkondensator weggelassen wird, wird der Gegentaktfrequenzgenerator erst bei größeren Kapazitätswerten der Kondensatoren kapazitiv überlastet. Der Vorteil liegt folglich darin, dass der Pumpkondensator zugunsten der Pumpleistung des Pumpzweiges und der Trapezkondensator größer gewählt werden können. Da der Pumpzweig des Oberwellenfilters bei Netzbetrieb die Sinusförmigkeit der Netzstromaufnahme verbessert, kommt auch der erste Punkt der elektromagnetischen Verträglichkeit zugute.

Ferner kann durch den erfindungsgemäß geschalteten Trapezkondensator ein lampenparalleler kapazitiver Pfad zur Lampenzündung durch Resonanzspannungsamplituden geschlossen werden, so dass der konventionelle lampenparallele Resonanzkondensator entfallen kann. Daraus folgt eine deutliche Verminderung der Strombelastung des Gegentaktfrequenzgenerators um den Hochfrequenzstrom durch den vormaligen Resonanzkondensator.

Darüber hinaus ergibt die kapazitive Kopplung eines Anschlusspunktes innerhalb des entsprechenden Pumpzweiges mit dem Außenabgriff des Gegentaktfrequenzgenerators eine im Stand der Technik bislang nicht vorgesehene Entstörung des Pumpzweiges.

Insgesamt können also durch Verschiebung eines oder mehrerer Kondensatoren hinter den oder die Pumpkondensatoren gegenüber einer konventionellen Schaltung vielfältige Verbesserungen der Betriebseigenschaften erreicht werden.

Der hier verwendete Begriff "Trapezkondensator" hat sich in diesem technischen Gebiet eingebürgert und bezeichnet einen im allgemeinen relativ kleinen Kondensator, der zur zeitlichen "Abdämpfung" von Umlade- und Potentialsprungvorgängen dient, die ohne ihn relativ "hart", d.h. mit sehr steilen Potential-Zeit-Flanken verlaufen würden, durch den Trapezkondensator jedoch eine abgeschrägte, trapezartige Potential-Zeit-Form erhalten.

Ein vorteilhaftes und wichtiges Anwendungsgebiet findet die erfindungsgemäße Schaltung insbesondere bei Niederdruckentladungslampen.

Üblicherweise werden die der Erfindung zugrundeliegenden elektronischen Vorschaltgeräte über einen Netzgleichrichter am Wechselstromnetz betrieben. Dabei ergeben sich aus dem obigen erhebliche Vorteile hinsichtlich der Hochfrequenzbeeinträchtigung anderer aus dem Netz versorgter Geräte durch Leitungsübertragung.

Nach einer vorteilhaften Ausgestaltung ist der Anschlusspunkt zwischen den beiden Dioden über den Pumpkondensator mit einem Punkt zwischen der an dem Mittenabgriff des Gegentaktfrequenzgenerators angeschlossenen Resonanzinduktivität und dem Anschluss der ersten Lampenelektrode verbunden. Diesem Pumpzweig ist erfindungsgemäß ein Trapezkondensator zugeordnet, indem dieser pumpzweigseitig an dem Anschlusspunkt zwischen den Dioden angeschlossen ist.

Nach einer anderen oder zusätzlichen vorteilhaften Ausgestaltung ist der Anschlusspunkt zwischen den beiden Dioden über den Pumpkondensator mit dem Mittenabgriff des Gegentaktfrequenzgenerators verbunden. Analog ist diesem Pumpzweig erfindungsgemäß ein Trapezkondensator zugeordnet, wobei dieser pumpzweigseitig an dem Mittenabgriff zwischen den Dioden angeschlossen ist.

Eine typische Bemessung für die Kapazität des oder der Trapezkondensatoren kann jeweils ein Fünftel bis ein Zwanzigstel, vorzugsweise ein Zehntel der Kapazität des bzw. der jeweiligen Kondensatoren in den entsprechenden Pumpzweigen sein.

Die Erfindung wird im folgenden anhand eines Ausführungsbeispiels näher erläutert. Zur besseren Verständlichkeit wird dabei auch auf den eingangs bereits erwähnten Stand der Technik eingegangen.

Fig. 1 zeigt ein schematisches Schaltungsdiagramm einer den Oberbegriff des Anspruchs 1 bildenden Schaltung aus dem Stand der Technik.

Fig. 2 zeigt das Ausführungsbeispiel.

In beiden Fällen ist als Gleichspannungsquelle ein durch die Diodenbrücke dargestellter Netzgleichrichter gezeigt. An dem Stützkondensator C3 liegt eine mit 100 Hz durchmodulierte gleichgerichtete Spannung an, allgemein eine beliebige Spannung mit Gleichspannungsanteil.

Die gleichgerichtete Spannung wird über zu einem weiter unten beschriebenen Oberwellenfilter gehörende Dioden D1 bis D4 und über den zwischen die in den Figuren obenliegende Plus- und die untenliegende Minusleitung geschalteten Glättungskondensator C4 einer Halbbrücke aus zwei Bipolartransistoren T1 und T2 zugeführt. Zusammen mit einem nicht gezeigten Steuerübertrager zur Ansteuerung der Basen von T1 und T2 ist dadurch ein Gegentaktfrequenzgenerator gebildet, der, anschaulich gesagt, das Potential des Mittenabgriffs zwischen den Transistoren alternierend auf das Potential der Plus- und das der Minusleitung schiebt. Der Übersichtlichkeit halber sind in den Figuren für das Prinzip der Erfindung nicht wesentliche Schaltungsteile weggelassen, etwa der Steuerübertrager, die weiter unten noch erwähnte Startschaltung, Vorschaltwiderstände u. dgl..

Der Steuerübertrager ist in den eingangs zitierten Schriften, insbesondere auch bei C.H. Sturm und E. Klein und bei W. Hirschmann, beschrieben und besteht im wesentlichen aus einer Primärwicklung in Reihe mit einer an dem Mittenabgriff zwischen den Transistoren T1 und T2 angeschlossenen Resonanzinduktivität L1 und zwei zueinander gegensinnig gewickelten Sekundärwicklungen in den Ansteuerschaltungen zu den Basen der Transistoren. Die Sättigungsinduktivität ist so ausgelegt, daß sich kurze Schaltpausen zwischen den Leitungsperioden der beiden Transistoren T1 und T2 ergeben.

Die Startschaltung besteht im wesentlichen aus einem Kondensator, der sich bei der Durchlaßspannung eines DIAC durch diesen in eine der Transistorbasen entlädt und ist gleichfalls in den zitierten Schriften beschrieben.

Die Transistoren sind jeweils mit Freilaufdioden parallel zur Schaltstrecke zum Ausräumen der Raumladungen in den Transistoren im Sperrzustand versehen.

Zwischen den Mittenabgriff und den unteren (also Minus-) Außenabgriff des Gegentaktfrequenzgenerators ist eine Reihenschaltung aus der Resonanzinduktivität L1, einer Niederdruckentladungslampe, d.h. ihrer Entladungsstrecke, und eines Kopplungskondensators C5 zur Gleichstromtrennung geschaltet.

Zwischen den Plusanschluß des Stützkondensators C3 und den Plusanschluß des Glättungskondensators C4 ist eine Parallelschaltung zweier Reihenschaltungen jeweils zweier Dioden D1 und D2 bzw. D3 und D4 geschaltet, wobei die Diodendurchlaßrichtung jeweils der Gleichstromrichtung aus dem Netzgleichrichter entspricht. Zwischen einen Mittenabgriff der Diodenreihenschaltung aus D1 und D2 einerseits und einen Anschlußpunkt zwischen der Resonanzinduktivität L1 und dem entsprechenden Anschluß der Lampe andererseits ist ein Pumpkondensator C1 geschaltet, womit ein erster Pumpzweig eines Oberwellenfilters gebildet ist. Entsprechend ist ein zweiter Pumpzweig aus den Dioden D3 und D4 und dem zwischen ihren Mittenabgriff und den Mittenabgriff des Gegentaktfrequenzgenerators geschalteten Pumpkondensator C2 gebildet.

Der Pumpzweig D1, D2, C1 greift zwischen L1 und der Lampe ein Hochfrequenzpotential ab, führt über den Kondensator C1 eine Umwandlung in einen Pumpstrom durch und ergänzt mit diesem durch die Dioden D1 und D2 gleichgerichteten Strom die Spannung UG zur Spannung E. Entsprechend arbeitet der andere Pumpzweig D3, D4, C2 unter Verwendung des Potentials am Mittenabgriff der Transistorbrücke.

Aufgabe dieses Oberwellenfilters mit den Zweigen D1, D2, C1 und D3, D4, C2 ist es, durch Energierückführung zu dem Glättungskondensator C4 eine gegenüber der Spannung UG an dem Stützkondensator C3 möglichst geglättete Spannung E zu erzeugen und dabei eine möglichst sinusförmige Netzstromaufnahme des Netzgleichrichters sicherzustellen. Dabei soll die elektromagnetische Verträglichkeit nicht nur hinsichtlich der Rückkopplung in die Gleichspannungsquelle, hier also über die Gleichrichterschaltung in das Netz, optimiert sein, sondern auch hinsichtlich der elektromagnetischen Abstrahlung. Zu weiteren Einzelheiten wird verwiesen auf die zitierten Druckschriften, insbesondere auf die EP 0 253 224 B1.

In der in diesem Stand der Technik beschriebenen Schaltung liegt zwischen dem Mittenabgriff des Gegentaktfrequenzgenerators und dem Mittenabgriff zwischen den Dioden D1 und D2 ein hier in Fig. 1 mit CT2 und in dem genannten Dokument mit C7 bezeichneter Kondensator, der eine zusätzliche kapazitive Belastung der Transistorbrücke T1 - T2 darstellt. Das würde auch für einen konventionellen Trapezkondensator des Transistors T1 parallel zur Diode D5 oder jede entsprechende kapazitive Kopplung gelten, die an dem Mittenabgriff des Gegentaktfrequenzgenerators angreift.

Erfindungsgemäß wird der untere Anschluß des Kondensators CT2 sozusagen verschoben, und zwar hinter den Pumpkondensator C2, so daß der Kondensator in der Fig. 2 zwischen dem Mittenabgriff zwischen D3 und D4 einerseits und der oberen Plusleitung, also dem oberen Außenabgriff des Gegentaktfrequenzgenerators andererseits liegt. Er bildet somit in Reihe mit C2 einen Trapezkondensator für den Gegentaktfrequenzgenerator und darüber hinaus einen Trapezkondensator für den Pumpzweig D3, D4, C2.

Der im genannten Stand der Technik ebenfalls vorgesehene und dort und in der Fig. 1 mit C6 bezeichnete lampenparallele Resonanzkondensator wird erfindungsgemäß in gleicher Weise hinter einen Pumpkondensator, und zwar hinter den des anderen Pumpzweiges, C1, verschoben. Dort ist er in Fig. 2 gezeigt und mit CT1 bezeichnet.

Genauer liegt er zwischen dem Mittenabgriff zwischen D1 und D2 einerseits und der unteren Minusleitung, also dem unteren Außenabgriff des Gegentaktfrequenzgenerators, andererseits. Er schließt somit eine lampenparallele kapazitive Strecke von L1 aus über C1, CT1 und C5 zur Resonanzzündung der Lampe. Ferner dient er als Trapezkondensator für den Pumpzweig D1, D2, C1. Es ist auch unmittelbar einsichtig, daß durch die erfindungsgemäße Verschiebung die Strombelastung des Gegentaktfrequenzgenerators an dem lampenseitigen Anschluß der Resonanzinduktivität L1 um den Hochfrequenzstrom durch C6 (aus Fig. 1) vermindert wird.

Wenn man in der Schaltung in Fig. 1 den lampenparallelen Resonanzkondensator C6 gedanklich wegläßt, ergibt sich ferner ein nur durch Dioden, Transistoren und die Lampe mit dem im Potential letztlich durch das Netz definierten "Rahmen" der Schaltung verbundener Schaltungsteil aus L1, C1, CT2 und C2. Dadurch ergibt sich für kurze Zeiten, in denen keines der Halbleiterbauelemente leitet, ein "frei floatender" (quasi erdfreier) Zustand dieses Schaltungsteils, was zu scharfen Potentialsprüngen führt, wenn der Schaltungsteil sozusagen wieder eingefangen wird (sogenanntes "Schnattern"). Diesbezüglich wirken die Kondensatoren CT1 und CT2 in Fig. 2, und zwar bereits einer von beiden, wiederum als Trapezkondensatoren und verbessern damit die elektromagnetische Verträglichkeit der Gesamtschaltung.

Eine typische Dimensionierung des gezeigten Ausführungsbeispiels ist wie folgt: C4 liegt bei einigen Mikrofarad; C3 ist um den Faktor 20 bis 30 kleiner; C5 ist wiederum um den Faktor 5 bis 10 kleiner als C3; C1 und C2 sind um den Faktor 30 bis 70 kleiner als C3, betragen also einige Nanofarad; CT1 und CT2 wiederum sind etwa um den Faktor 10 kleiner als C1 bzw. C2; die Induktivität L1 hängt von der Lampe ab und beträgt einige Mikrohenry. Also z.B:
C1 = 7,5 nF
C2 = 3,3 nF
C3 = 220 nF
C4 = 6,8 µF
C5 = 30 nF
CT1 = CT2 = 680 pF
L1 = 3,0 µH

## Patentansprüche

1. Schaltung zum hochfrequenten Betrieb zumindest einer Entladungslampe mit:
- einem kapazitiv (C3) gestützten Netzgleichrichter,
- einem an dem Netzgleichrichter angeschlossenen Gegentaktfrequenzgenerator mit einem Mittenabgriff für eine über eine Resonanzinduktivität (L1) anzuschließende erste Lampenelektrode und mit zwei Außenabgriffen, von denen einer für die andere Lampenelektrode vorgesehen ist,
- einem Glättungskondensator (C4) zwischen den Außenabgriffen des Gegentaktfrequenzgenerators und
- einem aktiven Oberwellenfilter mit zumindest einem kapazitiven Pumpzweig mit einer Reihenschaltung von zwei Dioden (D1, D2; D3, D4) zwischen einem Anschluss des Stützkondensators (C3) des Netzgleichrichters und einem Außenabgriff des Gegentaktfrequenzgenerators, wobei die Durchlassrichtung der Dioden der Netzgleichrichterpolarität entspricht, und mit zumindest einem Pumpkondensator (C1; C2) zur Energierückführung zum Glättungskondensator (C4) von einem lampenseitigen Anschlusspunkt zwischen dem Mittenabgriff des Gegentaktfrequenzgenerators und/oder der Verbindung zwischen der Resonanzinduktivität (L1) und der ersten Lampenelektrode und einem Anschlusspunkt zwischen den zwei Dioden (D1, D2; D3, D4)
**dadurch gekennzeichnet,**
- **dass** zwischen dem Anschlusspunkt zwischen den zwei Dioden (D1, D2; D3, D4) und einem der Außenabgriffe des Gegentaktfrequenzgenerators ein Trapezkondensator (CT1; CT2) vorgesehen ist und somit
- der oder die Pumpkondensatoren (C1; C2) des oder der Pumpzweige die einzigen rein kapazitiv belastend an dem Mittenabgriff des Gegentaktfrequenzgenerators und/oder an der Verbindung zwischen der Resonanzinduktivität und der ersten Lampenelektrode angeschlossenen Kondensatoren sind.

2. Schaltung nach Anspruch 1, bei der die Entladungslampe eine Niederdruckentladungslampe ist.

3. Schaltung nach Anspruch 1, bei der der Anschlusspunkt zwischen den beiden Dioden (D1,D2) über den Kondensator (C1) mit einem Punkt zwischen der an dem Mittenabgriff des Gegentaktfrequenzgenerators angeschlossenen Resonanzinduktivität (L1) und dem Anschluss der ersten Lampenelektrode verbunden ist und diesem Pumpzweig ein Trapezkondensator (CT1) zugeordnet ist.

4. Schaltung nach Anspruch 1, bei der der Anschlusspunkt zwischen den beiden Dioden (D3,D4) über den Kondensator (C2) mit dem Mittenabgriff des Gegentaktfrequenzgenerators verbunden ist und diesem Pumpzweig ein Trapezkondensator (CT2) zugeordnet ist.

5. Schaltung nach einem der vorhergehenden Ansprüche mit zwei Pumpzweigen, bei der jedem Pumpzweig ein Trapezkondensator (CT1, CT2) zugeordnet ist.

6. Schaltung nach einem der vorhergehenden Ansprüche, bei der der oder die Trapezkondensatoren (CT1; CT2) jeweils etwa ein Zehntel der Kapazität des bzw. der jeweiligen Kondensatoren (C1; C2) in den entsprechenden Pumpzweigen aufweist/aufweisen.

## Claims

1. Circuit for high-frequency operation of at least one discharge lamp, having:
- a capacitively (C3) supported mains rectifier,
- a push-pull frequency generator which is connected to the mains rectifier and has a centre tap for a first lamp electrode, to be connected via a resonance inductor (L1) and has two external taps, of which one is provided for the other lamp electrode,
- a smoothing capacitor (C4) between the external taps of the push-pull frequency generator, and
- an active harmonic filter having at least one capacitive pump path with a series circuit composed of two diodes (D1, D2; D3, D4) between a terminal of the back-up capacitor (C3) of the mains rectifier and an external tap of the push-pull frequency generator, the conducting direction of the diodes corresponding to the mains rectifier polarity, and having at least one pump capacitor (C1; C2) for feeding back energy to the smoothing capacitor (C4) from a lamp-side connecting point between the centre tap of the push-pull frequency generator and/or the connection between the resonance inductor (L1) and the first lamp electrode, and having a connecting point between the two diodes (D1, D2; D3, D4)
**characterized in that**
- a trapezoidal capacitor (CT1; CT2) is provided between the connecting point between the two diodes (D1, D2; D3, D4) and one of the external taps of the push-pull frequency generator, and thus
- the pump capacitor or capacitors (C1; C2) of the pump path or paths are the sole capacitors connected and in a fashion producing a purely capacitive load, to the centre tap of the push-pull frequency generator and/or to the connection between the resonance inductor and the first lamp electrode.

2. Circuit according to Claim 1, in which the discharge lamp is a low-pressure discharge lamp.

3. Circuit according to Claim 1, in which the connecting point between the two diodes (D1, D2) is connected via the capacitor (C1) to a point between the resonance inductor (L1), connected to the centre tap of the push-pull frequency generator, and the terminal of the first lamp electrode, and a trapezoidal capacitor (CT1) is assigned to this pump path.

4. Circuit according to Claim 1, in which the connecting point between the two diodes (D3, D4) is connected via the capacitor (C2) to the centre tap of the push-pull frequency generator, and this pump path is assigned a trapezoidal capacitor (CT2).

5. Circuit according to one of the preceding claims having two pump paths, in which each pump path is assigned a trapezoidal capacitor (CT1, CT2).

6. Circuit according to one of the preceding claims, in which the trapezoidal capacitor or capacitors a(CT1; CT2) has/have in each case approximately a tenth of the capacitance of the respective capacitor or capacitors (C1; C2) in the corresponding pump paths.

## Revendications

1. Circuit pour l'alimentation à haute fréquence d'au moins une lampe à décharge comportant
- un redresseur de réseau maintenu de manière capacitive (C3),
- un générateur de fréquence symétrique raccordé au redresseur de réseau et comportant une prise médiane pour une première électrode de lampe à raccorder par l'intermédiaire d'une inductance à résonance (L1) et deux prises extérieures dont l'une est prévue pour l'autre électrode de lampe,
- un condensateur de lissage (C4) entre les prises extérieures du générateur de fréquence symétrique, et
- un filtre d'harmoniques actif comportant au moins une branche de pompage capacitive avec un circuit série composé de deux diodes (D1, D2 ; D3, D4) entre une borne du condensateur de maintien (C3) du redresseur de réseau et une prise médiane du générateur de fréquence symétrique, le sens passant des diodes correspondant à la polarité du redresseur de réseau, et avec au moins un condensateur de pompage (C1 ; C2) pour le renvoi d'énergie au condensateur de lissage (C4) d'un point de connexion côté lampe entre !a prise médiane du générateur de fréquence symétrique et/ou la liaison entre l'inductance à résonance (L1) et la première électrode de lampe et un point de connexion entre les deux diodes (D1, D2 ; D3, D4),
**caractérisé par le fait que**
- un condensateur trapézoïdal (CT1 ; CT2) est prévu entre le point de connexion entre les deux diodes (D1, D2 ; D3, D4) et l'une des prises extérieures du générateur de fréquence symétrique et donc
- le ou les condensateurs de pompage (C1 ; C2) de la ou des branches de pompage sont les seuls condensateurs raccordés à charge purement capacitive sur la prise médiane du générateur de fréquence symétrique et/ou sur la liaison entre l'inductance à résonance et la première électrode de lampe.

2. Circuit selon la revendication 1, dans lequel la lampe à décharge est une lampe à décharge basse pression.

3. Circuit selon la revendication 1, dans lequel le point de connexion entre les deux diodes (D1, D2) est relié par l'intermédiaire du condensateur (C1) à un point entre l'inductance à résonance (L1) raccordée à la prise médiane du générateur de fréquence symétrique et la borne de la première électrode de lampe et dans lequel un condensateur trapézoïdal (CT1) est associé à cette branche de pompage.

4. Circuit selon la revendication 1, dans lequel le point de connexion entre les deux diodes (D3, D4) est relié par l'intermédiaire du condensateur (C2) à la prise médiane du générateur de fréquence symétrique et dans lequel un condensateur trapézoïdal (CT2) est associé à cette branche de pompage.

5. Circuit selon l'une des revendications précédentes avec deux branches de pompage, dans lequel un condensateur trapézoïdal (CT1 ; CT2) est associé à chaque branche de pompage.

6. Circuit selon l'une des revendications précédentes, dans lequel le ou les condensateurs de pompage (CT1 ; CT2) présentent chacun environ un dixième de la capacité du ou des condensateurs (C1 ; C2) respectifs dans les branches de pompage correspondantes.
